# FASCICULE DE BREVET EUROPEEN

(11) **EP 3 699 694 B1**
(45) Date de publication et mention de la délivrance du brevet: **26.10.2022**
(21) Numéro de dépôt: 19158502.5
(22) Date de dépôt: 21.02.2019
(51) Int. Cl.: G04B 9/00

(54) **PIECE D'HORLOGERIE COMPRENANT UN DISPOSITIF D'AFFICHAGE DE LA RESERVE DE MARCHE**
UHR MIT EINER VORRICHTUNG ZUM ANZEIGEN DER GANGRESERVE
TIMEPIECE INCLUDING A DEVICE FOR DISPLAYING POWER RESERVE

(43) Date de publication de la demande: 26.08.2020
(73) Titulaire: Patek Philippe SA Genève, 1204 Genève (CH)
(72) Inventeur: Vuillemin, Didier, 74160 Bossey (FR)
(74) Mandataire: Micheli & Cie SA

(56) Documents cités:
- WO-A1-2005/085963
- CH-A2- 711 236

## Description

La présente invention concerne une pièce d'horlogerie comprenant un dispositif d'affichage de la réserve de marche d'une source d'énergie de la pièce d'horlogerie, comprenant un premier élément constitué par un organe d'affichage des valeurs de ladite réserve de marche, notamment sous la forme d'un secteur circulaire, et un deuxième élément constitué par un index agencé pour indiquer sur l'organe d'affichage une valeur de ladite réserve de marche, l'un des premier et deuxième éléments étant fixe et l'autre étant mobile en rotation, ladite réserve de marche pouvant évoluer entre une valeur minimale possible et une valeur maximale possible.

Un tel type de dispositif d'affichage peut être utilisé dans une pièce d'horlogerie par exemple pour afficher la réserve de marche d'un barillet alimentant en énergie ladite pièce d'horlogerie. Le mouvement d'une pièce d'horlogerie prévue pour fonctionner un mois possède une réserve de marche théorique estimée en général entre 32 et 40 jours selon les prises de couple et les couples des ressorts de barillet équipant la pièce d'horlogerie. La réserve de marche sur le cadran devrait donc afficher seulement 30 jours de fonctionnement alors que les ressorts de barillet continuent de se désarmer de sorte que la réserve de marche affiche en réalité plus de 30 jours de fonctionnement. Le risque est que le mouvement passe en mode « dégradé ».

Pour résoudre ce problème, il a été proposé des systèmes de réglage direct permettant, lorsque le mouvement est désarmé, de poser l'index de réserve de marche et de le positionner sur le 0, puis de remonter à fond le mouvement. Avec cette solution, il est possible que l'index en position de réserve de marche haute ne soit pas exactement en face de la graduation correspondante. Généralement, les erreurs sont moyennées au moment de la pose de l'index.

Une autre solution consiste à intégrer au mouvement un mécanisme d'arrêtage sur le barillet. Toutefois, un tel mécanisme est complexe à mettre en œuvre.

Il a été également proposé des systèmes avec des frictions et des butées, dans lesquels la roue portant l'index de réserve de marche comprend une butée en position haute qui permet de définir précisément sa position. Quand le ressort de barillet est remonté manuellement au maximum, la roue portant l'index de réserve de marche vient en contact avec la butée et une friction (friction à bras, lanternage) est prévue pour « désactiver » ladite roue et ainsi éviter d'afficher une information fausse. Toutefois, ce système nécessite de prévoir une bride glissante sur le ressort de barillet afin de ne pas désynchroniser l'information sur la réserve de marche.

La demande de brevet CH 711 236 décrit un mécanisme d'affichage de la réserve de marche comprenant une planche d'affichage, une roue d'entrainement montée sur la planche d'affichage, le canon portant l'aiguille de réserve de marche traversant la roue d'entrainement. La planche d'affichage et la roue d'entrainement sont reliées en rotation par un ressort dont l'extrémité intérieure est fixée au centre de la roue d'entrainement et l'extrémité extérieure est fixée à la périphérie externe de la planche d'affichage, avec un ébat angulaire maximum défini de sorte que l'aiguille de réserve de marche est stoppée sur la graduation minimale lorsque la réserve de marche passe un seuil à partir duquel l'énergie n'est plus suffisante pour garantir une précision de marche satisfaisante. Les jours restants de « basse » réserve ne sont pas affichés sur le cadran. Le mécanisme est également prévu pour que 100% de la graduation affichée sur le cadran corresponde à l'armage maximum du ressort de barillet.

Dans ce mécanisme, la roue d'entrainement doit présenter un certain diamètre pour respecter le rapport avec le mobile d'entrée et la planche d'affichage et la roue d'entrainement sont de diamètres sensiblement identiques afin de pouvoir positionner un ressort spiral présentant les dimensions requises pour le bon fonctionnement du mécanisme. Ce dispositif d'affichage nécessitant la superposition de trois éléments (planche d'affichage, roue d'entrainement et ressort) de sensiblement mêmes dimensions est donc relativement volumineux.

En outre, même s'il permet de masquer les jours de « basse » réserve, le dispositif d'affichage décrit dans la demande CH 711 236 affiche 100% de la graduation correspondant à l'armage maximum. Or, il peut arriver parfois, en fonction du ressort, que l'armage maximum ne soit pas réellement atteint alors que l'aiguille indique 100%, d'où un risque d'induire en erreur l'utilisateur. A l'inverse, il est possible que l'armage maximum soit dépassé alors que l'aiguille indique 100%, d'où un risque de casser le ressort de barillet.

La présente invention vise à remédier à ces inconvénients en proposant un dispositif d'affichage de réserve de marche permettant d'afficher ladite réserve de marche sur une plage définie de fonctionnement, indépendamment des variations en début et en fin de fonctionnement.

Notamment la présente invention vise à proposer un dispositif d'affichage de réserve de marche permettant d'afficher la réserve de marche sur une plage de valeurs déterminées, différentes de l'armage maximal et du désarmage total théoriques, et de supprimer le défaut de positionnement de l'index de réserve de marche, sans l'aide de mécanisme d'arrêtage complexe, ou de friction et bride glissante.

La présente invention vise également à proposer un dispositif d'affichage de réserve de marche permettant d'occuper un faible volume dans l'espace déjà restreint d'un mouvement horloger d'une pièce d'horlogerie, telle qu'une montre-bracelet.

A cet effet, la présente invention concerne une pièce d'horlogerie comprenant un dispositif d'affichage de la réserve de marche d'une source d'énergie de la pièce d'horlogerie comprenant un premier élément constitué par un organe d'affichage des valeurs de ladite réserve de marche et un deuxième élément constitué par un index agencé pour indiquer sur l'organe d'affichage une valeur de ladite réserve de marche, l'un des premier et deuxième éléments étant fixe et l'autre étant mobile en rotation, ladite réserve de marche pouvant évoluer entre une valeur minimale possible et une valeur maximale possible.

Selon l'invention, le dispositif d'affichage comprend une roue menante agencée pour recevoir une valeur de la réserve de marche, un socle central monté libre en rotation concentriquement sur la roue menante, ledit socle central portant le premier ou deuxième élément qui est mobile en rotation, et un élément de couplage élastique dont une première extrémité est solidaire du socle central et une seconde extrémité est solidaire de la roue menante, l'élément de couplage élastique étant agencé pour lier solidairement en rotation ladite roue menante et ledit socle central uniquement lorsque la réserve de marche évolue dans une plage délimitée par une valeur minimale déterminée et une valeur maximale déterminée, comprises entre la valeur minimale possible et la valeur maximale possible, et pour désolidariser la roue menante du socle central lorsque la réserve de marche est en dehors de ladite plage.

Ainsi, le dispositif d'affichage selon l'invention permet d'afficher la réserve de marche uniquement dans une plage déterminée, indépendamment des valeurs minimale et maximale possibles. Les erreurs et incertitudes de positionnement de l'index par rapport aux graduations sur l'organe d'affichage en début et en fin de fonctionnement sont supprimées.

En outre, le socle central présentant de préférence des dimensions inférieures, et préférentiellement très inférieures, à celles de la roue menante, permet un gain en volume important et appréciable.

D'une manière avantageuse, le socle central porte une goupille et il est prévu, sur un bâti de la pièce d'horlogerie, une première butée et une seconde butée, lesdites première butée et seconde butée étant agencées pour que, alors que le socle central et la roue menante sont solidaires en rotation, la goupille bute contre ladite première butée au moment où la valeur minimale déterminée est atteinte et bute contre ladite seconde butée au moment où la valeur maximale déterminée est atteinte.

De préférence, il est prévu, sur le bâti de la pièce d'horlogerie, une première ganse concentrique au socle central et dans laquelle ladite goupille peut circuler lorsque le socle central et la roue menante sont solidaires en rotation, la longueur de ladite première ganse étant choisie pour qu'une première extrémité de la première ganse constitue la première butée et qu'une seconde extrémité de la première ganse constitue la seconde butée.

D'une manière particulièrement avantageuse, la goupille est agencée pour traverser et déboucher de la roue menante, et la roue menante comprend une seconde ganse concentrique et superposée à la première ganse, dans laquelle ladite goupille peut circuler lorsque la roue menante est désolidarisée en rotation du socle central.

Selon les modes de réalisation, la longueur de la seconde ganse peut être choisie pour que la goupille bute contre une première extrémité de la seconde ganse au moment où la valeur minimale possible de la réserve de marche est atteinte et contre une seconde extrémité de la seconde ganse au moment où la valeur maximale possible de la réserve de marche est atteinte.

De préférence, la seconde extrémité de l'élément de couplage élastique peut être fixée à la périphérie externe de la roue menante.

Selon une variante de réalisation de l'invention, la roue menante est liée cinématiquement à ladite source d'énergie pour être mobile en rotation dans un premier sens lors de l'armage de la source d'énergie et dans un second sens lors du désarmage de la source d'énergie.

Avantageusement, l'élément de couplage élastique est un ressort, et de préférence un ressort spiral.

Selon une variante de réalisation de l'invention, l'organe d'affichage peut comporter des graduations selon lesquelles la graduation minimale affichée correspond à la valeur minimale déterminée et la graduation maximale affichée correspond à la valeur maximale déterminée.

Selon une autre variante de réalisation de l'invention, l'organe d'affichage peut comporter des graduations décalées par rapport à la valeur réelle de la réserve de marche de sorte que la graduation minimale affichée est « 0 » lorsque les valeurs réelles de la réserve de marche sont inférieures ou égales à la valeur minimale déterminée et la graduation maximale affichée est égale à la valeur maximale déterminée moins la valeur minimale déterminée lorsque les valeurs réelles de la réserve de marche sont supérieures ou égales à la valeur maximale déterminée.

D'autres caractéristiques et avantages de la présente invention apparaîtront à la lecture de la description détaillée suivante d'un mode de réalisation de l'invention, donné à titre d'exemple non limitatif, et faite en référence aux dessins annexés dans lesquels :
- la figure 1 est une vue en perspective d'un dispositif d'affichage de réserve de marche selon l'invention ;
- la figure 2 représente une vue de l'organe d'affichage et de l'index affichant la valeur maximale déterminée ;
- la figure 3 représente une vue de l'organe d'affichage et de l'index affichant la valeur minimale déterminée ; et
- les figures 4 à 8 représentent différents états du dispositif d'affichage selon l'invention en fonction de la valeur de la réserve de marche affichée par l'index.

La présente invention concerne un dispositif d'affichage d'une pièce d'horlogerie agencé pour afficher sur un organe d'affichage, tel qu'un cadran, une information pouvant varier entre une valeur minimale possible et une valeur maximale possible. Cette information est relative à la réserve de marche d'une source d'énergie, telle qu'un barillet, de la pièce d'horlogerie.

En référence aux figures 1 à 3, il est représenté un dispositif d'affichage 1 de la réserve de marche d'un barillet comprenant un premier élément constitué par un organe d'affichage 2, tel qu'un cadran, se présentant avantageusement sous la forme d'un secteur circulaire, et un deuxième élément constitué par un index 4, tel qu'une aiguille ou un disque indicateur, agencé pour indiquer sur l'organe d'affichage 2 une valeur de la réserve de marche.

Dans la variante représentée ici, l'organe d'affichage 2 est fixe et l'index 4 est mobile en rotation, et est agencé pour se déplacer en regard de l'organe d'affichage 2 pour afficher une valeur de la réserve de marche dans une plage déterminée, comme cela sera décrit ci-après.

Il est bien évident que dans une variante non représentée, cette configuration pourrait être inversée, l'index étant fixe et l'organe d'affichage 2 étant mobile en rotation.

Conformément à la présente invention, le dispositif d'affichage 1 comprend une roue menante 6 agencée pour recevoir une valeur instantanée de la réserve de marche. A cet effet, la roue menante est dentée et engrène avec le pignon 8 d'un mobile 10 lié cinématiquement à la source d'énergie, telle qu'un barillet, pour être mobile en rotation dans un premier sens, ici dans le sens inverse des aiguilles d'une montre, lors de l'armage de la source d'énergie, et pour être mobile en rotation dans un second sens, ici dans le sens des aiguilles d'une montre, lors du désarmage de la source d'énergie.

Le dispositif d'affichage 1 comprend également un socle central 12 monté libre en rotation concentriquement sur la roue menante 6. Le socle central 12 est de préférence de forme circulaire. Il comprend un canon 12a disposé concentriquement autour d'un canon 6a prévu sur la roue menante 6. Cela signifie que vu côté cadran, le socle central 12 est disposé au-dessus de la roue menante 6. A l'extrémité du canon 12a est fixé l'index 4 (ou l'organe d'affichage si c'est ce dernier qui est mobile en rotation, l'index étant alors fixe). D'une manière avantageuse, le socle central 12 présente des dimensions différentes de celles de la roue menante 6, ces dimensions étant de préférence inférieures, et préférentiellement très inférieures, à celles de la roue menante 6, afin d'obtenir un gain en volume important.

Le socle central 12 comprend une oreille 12b faisant saillie radialement dans le plan du socle central 12, perpendiculairement au canon 12a. L'oreille 12b porte une goupille 14 dont le rôle sera décrit ci-après.

Le dispositif d'affichage comprend également un élément de couplage élastique 16 dont une première extrémité 16a, c'est-à-dire l'extrémité intérieure, est fixée à la base de l'oreille 12b du socle central 12, et une seconde extrémité 16b, c'est-à-dire l'extrémité extérieure, est fixée à la roue menante 6. De préférence, le socle central 12 avec son oreille 12b est réalisé d'une seule pièce avec l'élément de couplage élastique 16.

De préférence, la seconde extrémité 16b de l'élément de couplage élastique 16 est fixée à la périphérie externe de la roue menante 6 au moyen d'un tenon de fixation 18 solidaire de la roue menante 6 et autour duquel est monté un œillet 20 prévu à la seconde extrémité 16b de l'élément de couplage élastique 16.

De préférence, l'élément de couplage élastique 16 est un ressort, et plus préférentiellement un ressort spiral.

Conformément à l'invention, l'élément de couplage élastique 16 est agencé pour lier solidairement en rotation la roue menante 6 et le socle central 12 uniquement lorsque la réserve de marche évolue dans une plage délimitée par une valeur minimale déterminée et une valeur maximale déterminée, comprises entre la valeur minimale possible de réserve de marche et la valeur maximale possible de réserve de marche, et pour désolidariser la roue menante 6 du socle central 12 lorsque la réserve de marche est en dehors de ladite plage, de sorte que la roue menante 6 peut poursuivre sa rotation indépendamment du socle central 12 lorsque la réserve de marche est en dehors de ladite plage, sans déplacer l'index 4. De préférence, les valeurs minimale et maximale déterminées sont différentes des valeurs minimale et maximale possibles respectivement.

Pour cela, il est prévu, sur un bâti (non représenté) de la pièce d'horlogerie, une première butée et une seconde butée, lesdites première et seconde butée étant agencées pour que, lorsque le socle central 12 et la roue menante 6 sont solidaires en rotation, la réserve de marche se situant dans la plage délimitée par la valeur minimale déterminée et la valeur maximale déterminée, la goupille 14 portée par le socle central 12 bute contre la première butée au moment où la valeur minimale déterminée de la réserve de marche est atteinte et bute contre la seconde butée au moment où la valeur maximale déterminée de la réserve de marche est atteinte.

Selon un mode de réalisation particulièrement préféré, la goupille 14 est agencée pour faire saillie en direction de la roue menante 6, et pour traverser et déboucher de ladite roue menante 6, ledit bâti se situant alors sous la roue menante 6, vu côté cadran. Le bâti présente une première ganse ou fente 22 concentrique au socle central 12 comme représenté sur les figures 4 à 7. La première ganse 22 est positionnée par rapport au socle central 12 de sorte que la goupille 14 portée par le socle central 12 peut circuler dans la première ganse 22 lorsque le socle central 12 et la roue menante 6 sont solidaires en rotation, la réserve de marche se situant dans la plage délimitée par la valeur minimale déterminée et la valeur maximale déterminée. La longueur de la première ganse 22 est choisie de sorte qu'une première extrémité 22a de la première ganse 22 constitue la première butée, au moment où la valeur minimale déterminée de la réserve de marche est atteinte, et qu'une seconde extrémité 22b de la première ganse 22 constitue la deuxième butée, au moment où la valeur maximale déterminée de la réserve de marche est atteinte.

Comme le montre la figure 1, la roue menante 6 comprend une seconde ganse 24, positionnée de manière à être concentrique et superposée à la première ganse 22 prévue sur le bâti et de sorte que la goupille 14 portée par le socle central 12 traverse la seconde ganse 24 et peut y circuler lorsque la roue menante 6 est désolidarisée en rotation du socle central 12 et poursuit sa rotation, la réserve de marche se situant en dehors de la plage délimitée par la valeur minimale déterminée et la valeur maximale déterminée.

Selon un mode de réalisation avantageux, la longueur de la seconde ganse 24 est choisie pour que la goupille 14 bute contre une première extrémité 24a de la second ganse 24, au moment où la valeur minimale possible de la réserve de marche est atteinte, et bute contre une seconde extrémité 24b de la seconde ganse 24 au moment où la valeur maximale possible de la réserve de marche est atteinte. Cette configuration est optionnelle et n'est pas nécessaire dans le cas d'une réserve de marche par exemple si la roue menante s'arrête d'elle-même lorsque la valeur maximale possible de réserve de marche est atteinte à l'armage maximum du barillet et lorsque la valeur minimale possible de réserve de marche est atteinte, le mouvement s'arrêtant en raison du complet désarmage du barillet.

Selon une variante de réalisation, l'organe d'affichage peut comporter des graduations selon lesquelles la graduation minimale affichée correspond à la valeur minimale déterminée et la graduation maximale affichée correspond à la valeur maximale déterminée.

Selon une autre variante de réalisation préférée, l'organe d'affichage 2 peut comporter des graduations décalées par rapport à la valeur réelle de la réserve de marche comme représenté sur les figures 2 et 3, de sorte que la graduation minimale affichée est « 0 » lorsque les valeurs réelles de la réserve de marche sont inférieures ou égales à la valeur minimale déterminée et la graduation maximale affichée est égale à la valeur maximale déterminée moins la valeur minimale déterminée lorsque les valeurs réelles de la réserve de marche sont supérieures ou égales à la valeur maximale déterminée. Par exemple, avec un mouvement ayant une réserve de marche de 40 jours, soit 0 étant la valeur minimale possible et 40 étant la valeur maximale possible, on choisit d'afficher la réserve de marche seulement entre le 5^{ème} et le 35^{ème} jours, 5 étant la valeur minimale déterminée et 35 étant la valeur maximale déterminée. Ainsi, la réserve de marche est affichée sur 30 jours, la graduation « 0 » affichée correspondant aux valeurs de la réserve de marche entre 0 et 5 jours, et la graduation « 30 » correspondant aux valeurs de la réserve de marche entre 35 et 40 jours. En conséquence, l'affichage est toujours net et précis entre 0 et 30 jours, sans défaut de positionnement de l'index sur l'organe d'affichage, car il affiche toujours une réserve de marche de 30 jours même si d'une montre à l'autre, le nombre de tours de ressort de barillet varie entre l'armage maximum et le désarmage complet.

En référence aux figures 2, 3 et 4 à 8, le fonctionnement du dispositif d'affichage de réserve de marche est le suivant : lors du fonctionnement normal de la pièce d'horlogerie, le ressort du barillet se désarme progressivement, de sorte que la valeur affichée de la réserve de marche sur l'organe d'affichage 2 par l'index 4 diminue progressivement, l'index 4 étant mobile en rotation dans le sens des aiguilles d'une montre. Le dispositif d'affichage est alors dans la position représentée sur la figure 4. L'index 4 se présente ici sous la forme d'un disque solidaire du canon 12a du socle central 12 et présentant sur son pourtour une pointe servant d'index. La roue menante 6, entrainée par le pignon 8 du mobile 10 lié cinématiquement au barillet, tourne dans le sens des aiguilles d'une montre. La raideur du ressort spiral 16 est telle que la rotation de la roue menante 6 sur laquelle la seconde extrémité 16b du ressort spiral 16 est fixée, entraine la rotation dans le même sens, du socle central 12 auquel est fixée la première extrémité 16a du ressort spiral 16. La roue menante 6 et le socle central 12 sont solidaires en rotation par l'intermédiaire dudit ressort spiral 16, tant que la valeur de la réserve de marche est comprise dans la plage délimitée par la valeur minimale déterminée et la valeur maximale déterminée. La goupille 14, se déplaçant avec la roue menante 6 est immobile par rapport à la seconde ganse 24, et se déplace dans le sens horaire dans la première ganse 22.

Lorsque le ressort du barillet continue à se désarmer et que la réserve de marche atteint la valeur minimale déterminée, par exemple 5 jours, 0 jour étant la valeur minimale possible, le dispositif d'affichage se trouve dans la configuration représentée sur la figure 5. La configuration de l'organe d'affichage 2 est telle que les graduations sont décalées de sorte que l'index 4 indique la valeur 0 lorsque la valeur minimale déterminée de 5 jours a été atteinte ou est dépassée, comme le montre la figure 3. Du fait de la longueur de la première ganse 22, la goupille 14 bute contre la première extrémité 22a de la ganse 22 de sorte que toute rotation ultérieure du socle central 12 dans le sens horaire est empêchée.

Si le ressort du barillet continue encore à se désarmer, au-delà de 5 jours, la roue menante 6 continue de tourner dans le sens horaire et se désolidarise en rotation du socle central 12, bloqué par la goupille 14 en butée contre l'extrémité 22a de la ganse 22, comme le montre la figure 6. L'index 4 reste dans sa position « 0 » de la figure 3 pour indiquer que la valeur minimale déterminée a été atteinte. La roue menante 6 peut poursuivre sa rotation dans le sens horaire, la seconde ganse 24 étant mobile par rapport à la goupille 14. Cela entraine l'armage du ressort spiral 16, seule sa seconde extrémité 16b se déplaçant avec la roue menante 6, sa première extrémité 16a, fixée au socle central 12, étant immobile. Selon la configuration choisie et la longueur de la seconde ganse 24, la roue menante 6 peut s'arrêter d'elle-même si le désarmage du ressort du barillet est total ou poursuivre sa rotation dans le sens horaire jusqu'à ce que la première extrémité 24a de la seconde ganse 24 bute contre la goupille 14. La roue menante 6 est alors arrêtée, la valeur minimale possible de la réserve de marche étant atteinte. L'index 4 est resté fixe et continue d'afficher que la valeur minimale déterminée de la réserve de marche a été atteinte.

Lorsque l'utilisateur remonte le ressort de barillet, la roue menante 6 est entrainée dans le sens inverse des aiguilles d'une montre, la seconde ganse 24 étant mobile en rotation par rapport à la goupille 14. La roue menante 6 entraine avec elle la seconde extrémité 16b du ressort spiral 16 qui se désarme. Ladite roue menante 6 reste désolidarisée du socle central 12 jusqu'à ce que le ressort spiral 16 retrouve sa configuration normale dans laquelle la roue menante 6 est de nouveau solidaire en rotation avec le socle central 12 tant que la valeur de la réserve de marche est comprise dans la plage délimitée par la valeur minimale déterminée et la valeur maximale déterminée. On retrouve la configuration de la figure 5. L'index 4 qui était resté immobile peut alors se déplacer avec le socle central 12. Le remontage du barillet étant poursuivi, la roue menante 6 continue sa rotation dans le sens antihoraire et entraine avec elle la rotation du socle central 12 et de l'index 4 également dans le sens antihoraire. La goupille 14, se déplaçant avec la roue menante 6 est immobile par rapport à la seconde ganse 24, et se déplace dans le sens antihoraire dans la première ganse 22. On retrouve la configuration de la figure 4 jusqu'à ce que la réserve de marche atteigne la valeur maximale déterminée, par exemple 35 jours, 40 jours étant la valeur maximale possible. Le dispositif d'affichage se trouve alors dans la configuration représentée sur la figure 7. Avec la configuration décalée des graduations sur l'organe d'affichage 2, l'index 4 indique la valeur « 30 » lorsque la valeur maximale déterminée de 35 jours a été atteinte ou est dépassée, comme le montre la figure 2. Du fait de la longueur de la première ganse 22, la goupille 14 bute contre la seconde extrémité 22b de la ganse 22 de sorte que toute rotation ultérieure du socle central 12 dans le sens antihoraire est empêchée.

Si l'utilisateur continue de remonter le ressort du barillet, pour avoir une réserve de marche maximale, au-delà de 35 jours, la roue menante 6 continue de tourner dans le sens antihoraire et se désolidarise en rotation du socle central 12, bloqué par la goupille 14 en butée contre l'extrémité 22b de la ganse 22, comme le montre la figure 8. L'index 4 reste dans sa position « 30 » de la figure 2 pour indiquer que la valeur maximale déterminée a été atteinte. La roue menante 6 peut poursuivre sa rotation dans le sens antihoraire, la seconde ganse 24 étant mobile en rotation par rapport à la goupille 14. Cela entraine l'armage du ressort spiral 16, seule sa seconde extrémité 16b se déplaçant avec la roue menante 6, sa première extrémité 16a, fixée au socle central 12, étant immobile. Selon la configuration choisie et la longueur de la seconde ganse 24, la roue menante 6 peut s'arrêter d'elle-même si l'armage du ressort du barillet est total ou poursuivre sa rotation dans le sens antihoraire jusqu'à ce que la seconde extrémité 24b de la seconde ganse 24 bute contre la goupille 14. La roue menante 6 est alors arrêtée, la valeur maximale possible de la réserve de marche étant atteinte. L'index 4 est resté fixe et continue d'afficher que la valeur maximale déterminée de la réserve de marche a été atteinte.

Lorsque le mouvement est remis en marche et que le ressort du barillet commence à se désarmer, la roue menante 6 est entrainée dans le sens des aiguilles d'une montre, la seconde ganse 24 étant mobile en rotation par rapport à la goupille 14. La roue menante 6 entraine avec elle la seconde extrémité 16b du ressort spiral 16 qui se désarme. Ladite roue menante 6 reste désolidarisée du socle central 12 jusqu'à ce que le ressort spiral 16 retrouve sa configuration normale dans laquelle la roue menante 6 est de nouveau solidaire en rotation avec le socle central 12 tant que la valeur de la réserve de marche est comprise dans la plage délimitée par la valeur minimale déterminée et la valeur maximale déterminée. On retrouve la configuration de la figure 7. L'index 4 qui était resté immobile peut alors se déplacer avec le socle central 12. Le désarmage du ressort du barillet se poursuivant, la roue menante 6 continue sa rotation dans le sens horaire et entraine avec elle la rotation du socle central 12 et de l'index 4 également dans le sens horaire. La goupille 14, se déplaçant avec la roue menante 6 est immobile par rapport à la seconde ganse 24, et se déplace dans le sens horaire dans la première ganse 22. On retrouve la configuration de la figure 4, et ainsi de suite.

Le dispositif d'affichage utilisé dans la présente invention permet d'afficher précisément une valeur instantanée de la réserve de marche quand ladite valeur instantanée est comprise à l'intérieur d'une plage délimitée par une valeur minimale déterminée et une valeur maximale déterminée, et de rester sur la valeur minimale déterminée quand la valeur instantanée de la réserve de marche atteint ou devient inférieure à cette valeur minimale déterminée et sur la valeur maximale déterminée quand la valeur instantanée de la réserve de marche atteint ou devient supérieure à cette valeur maximale déterminée. Ainsi, le dispositif d'affichage permet d'afficher précisément la réserve de marche sur une plage de valeurs déterminées, en absorbant les courses variables de la roue menante 6. La présente invention permet ainsi d'afficher la réserve de marche sur un nombre déterminé de jours, indépendamment des courses variables de la roue menante en début d'armage et en fin de désarmage.

Par conséquent, le défaut de positionnement de l'index de réserve de marche est supprimé, sans l'aide de mécanisme d'arrêtage complexe, ou de friction et bride glissante.

Le dispositif d'affichage utilisé dans l'invention permet également d'afficher la plage de valeurs de son choix. Dans l'exemple ci-dessus de la réserve de marche, on pourrait choisir d'afficher la réserve de marche entre 1 jour et 31 jours si l'on souhaite garder un affichage sur 30 jours.

Le dispositif d'affichage utilisé dans l'invention permet également un gain en volume important. L'utilisation du socle central 12 disposé au-dessus de la roue menante 6 permet un gain de volume d'environ 10% par rapport à la construction décrite dans la demande CH 711 236, ce qui représente un gain intéressant pour le constructeur.

La présente invention n'est pas limitée à l'exemple décrit ci-dessus. Ainsi, par exemple, la goupille 14 pourrait faire saillie vers le haut, en direction du cadran et être agencée pour circuler dans une gorge prévue sur la face inférieure d'un pont positionné au-dessus du socle central 12, la gorge étant de longueur appropriée pour que ses extrémités constituent les première et seconde butées correspondant aux valeurs minimale et maximale déterminées. Dans ce cas, la roue menante, maintenue en position, par son canon maintenu par un pont ou par un pont, peut continuer à tourner par rapport au socle sans nécessiter de ganse pour la circulation de la goupille.

Il est également possible de prévoir sur le bâti, à la place de la première ganse 22, deux butées faisant saillie en direction de la goupille 14 et disposées pour constituer les première et seconde butées correspondant aux valeurs minimale et maximale déterminées.

## Revendications

1. Pièce d'horlogerie comprenant un dispositif d'affichage (1) de la réserve de marche d'une source d'énergie de la pièce d'horlogerie, comprenant un premier élément constitué par un organe d'affichage (2) des valeurs de ladite réserve de marche et un deuxième élément constitué par un index (4) agencé pour indiquer sur l'organe d'affichage (2) une valeur de ladite réserve de marche, l'un des premier et deuxième éléments étant fixe et l'autre étant mobile en rotation, ladite réserve de marche pouvant évoluer entre une valeur minimale possible et une valeur maximale possible, le dispositif d'affichage (1) comprenant une roue menante (6) agencée pour recevoir une valeur de la réserve de marche, un socle central (12) monté libre en rotation concentriquement sur la roue menante (6), ledit socle central (12) portant le premier ou deuxième élément qui est mobile en rotation, et un élément de couplage élastique (16) dont une première extrémité (16a) est solidaire du socle central (12) et une seconde extrémité (16b) est solidaire de la roue menante (6), **caractérisé en ce que** l'élément de couplage élastique (16) est agencé pour lier solidairement en rotation ladite roue menante (6) et ledit socle central (12) uniquement lorsque la réserve de marche évolue dans une plage délimitée par une valeur minimale déterminée et une valeur maximale déterminée, comprises entre la valeur minimale possible et la valeur maximale possible, et pour désolidariser la roue menante (6) du socle central (12) lorsque la réserve de marche est en dehors de ladite plage.

2. Pièce d'horlogerie selon la revendication 1, **caractérisée en ce que** le socle central (12) porte une goupille (14) et **en ce qu'**il est prévu, sur un bâti de la pièce d'horlogerie, une première butée et une seconde butée, lesdites première butée et seconde butée étant agencées pour que, lorsque le socle central (12) et la roue menante (6) sont solidaires en rotation, la goupille (14) bute contre ladite première butée au moment où la valeur minimale déterminée est atteinte et bute contre ladite seconde butée au moment où la valeur maximale déterminée est atteinte.

3. Pièce d'horlogerie selon la revendication 2, **caractérisée en ce qu'**il est prévu, sur le bâti de la pièce d'horlogerie, une première ganse (22) concentrique au socle central (12) et dans laquelle ladite goupille (14) peut circuler lorsque le socle central (12) et la roue menante (6) sont solidaires en rotation, la longueur de ladite première ganse (22) étant choisie pour qu'une première extrémité (22a) de la première ganse (22) constitue la première butée et qu'une seconde extrémité (22b) de la première ganse (22) constitue la seconde butée.

4. Pièce d'horlogerie selon la revendication 3, **caractérisée en ce que** ladite goupille (14) est agencée pour traverser et déboucher de la roue menante (6), et **en ce que** la roue menante (6) comprend une seconde ganse (24) concentrique et superposée à la première ganse (22), et dans laquelle ladite goupille (14) peut circuler lorsque la roue menante (6) est désolidarisée en rotation du socle central (12).

5. Pièce d'horlogerie selon la revendication 4, **caractérisée en ce que** la longueur de la seconde ganse (24) est choisie pour que la goupille (14) bute contre une première extrémité (24a) de la seconde ganse (24) au moment où la valeur minimale possible de la réserve de marche est atteinte et contre une seconde extrémité (24b) de la seconde ganse (24) au moment où la valeur maximale possible de la réserve de marche est atteinte.

6. Pièce d'horlogerie selon l'une des revendications précédentes, **caractérisée en ce que** le socle central (12) présente des dimensions inférieures à celles de ladite roue menante (6).

7. Pièce d'horlogerie selon l'une des revendications précédentes, **caractérisée en ce que** le socle central (12) est d'une seule pièce avec l'élément de couplage élastique (16).

8. Pièce d'horlogerie selon l'une des revendications précédentes, **caractérisée en ce que** la seconde extrémité (16b) de l'élément de couplage élastique (16) est fixée à la périphérie externe de la roue menante (6).

9. Pièce d'horlogerie selon l'une des revendications précédentes, **caractérisée en ce que** la roue menante (6) est liée cinématiquement à ladite source d'énergie pour être mobile en rotation dans un premier sens lors de l'armage de la source d'énergie et dans un second sens lors du désarmage de la source d'énergie.

10. Pièce d'horlogerie selon l'une des revendications précédentes, **caractérisée en ce que** l'élément de couplage élastique (16) est un ressort, de préférence un ressort spiral.

11. Pièce d'horlogerie selon l'une des revendications précédentes, **caractérisée en ce que** l'organe d'affichage (2) comporte des graduations selon lesquelles la graduation minimale affichée correspond à la valeur minimale déterminée et la graduation maximale affichée correspond à la valeur maximale déterminée.

12. Pièce d'horlogerie selon l'une des revendications 1 à 10, **caractérisée en ce que** l'organe d'affichage (2) comporte des graduations décalées par rapport à la valeur réelle de la réserve de marche de sorte que la graduation minimale affichée est « 0 » lorsque les valeurs réelles de la réserve de marche sont inférieures ou égales à la valeur minimale déterminée et la graduation maximale affichée est égale à la valeur maximale déterminée moins la valeur minimale déterminée lorsque les valeurs réelles de la réserve de marche sont supérieures ou égales à la valeur maximale déterminée.

## Patentansprüche

1. Uhr, die eine Vorrichtung (1) zur Anzeige der Gangreserve einer Energiequelle der Uhr umfasst, die ein erstes Element, das aus einem Organ (2) zur Anzeige der Werte der Gangreserve besteht, und ein zweites Element umfasst, das aus einem Index (4) besteht, der dazu gestaltet ist, auf dem Anzeigeorgan (2) einen Wert der Gangreserve anzuzeigen, wobei eines von dem ersten und dem zweiten Element fest ist und das andere drehbeweglich ist, wobei die Gangreserve sich zwischen einem möglichen Mindestwert und einem möglichen Höchstwert bewegen kann, wobei die Anzeigevorrichtung (1) ein führendes Rad (6), das dazu gestaltet ist, einen Wert der Gangreserve zu empfangen, einen mittleren Sockel (12), der konzentrisch frei drehbar auf dem führenden Rad (6) gelagert ist, wobei der mittlere Sockel (12) das erste oder das zweite Element trägt, das drehbeweglich ist, und ein elastisches Kopplungselement (16) umfasst, von dem ein erstes Ende (16a) fest mit dem mittleren Sockel (12) verbunden ist und ein zweites Ende (16b) fest mit dem führenden Rad (6) verbunden ist, **dadurch gekennzeichnet, dass** das elastische Kopplungselement (16) dazu gestaltet ist, das führende Rad (6) und den mittleren Sockel (12) nur dann drehfest zu verbinden, wenn die Gangreserve sich in einem Bereich bewegt, der von einem bestimmten Mindestwert und einem bestimmten Höchstwert abgegrenzt ist, die zwischen dem möglichen Mindestwert und dem möglichen Höchstwert enthalten sind, und das führende Rad (6) von dem mittleren Sockel (12) zu trennen, wenn die Gangreserve sich außerhalb des Bereichs befindet.

2. Uhr nach Anspruch 1, **dadurch gekennzeichnet, dass** der mittlere Sockel (12) einen Sperrstift (14) trägt, und dadurch, dass auf einem Gestell der Uhr ein erster Anschlag und ein zweiter Anschlag vorgesehen sind, wobei der erste Anschlag und der zweite Anschlag so gestaltet sind, dass, wenn der mittlere Sockel (12) und das führende Rad (6) drehfest sind, der Sperrstift (14) in dem Moment, in dem der bestimmte Mindestwert erreicht wird, gegen den ersten Anschlag anschlägt und in dem Moment, in dem der bestimmte Höchstwert erreicht wird, gegen den zweiten Anschlag anschlägt.

3. Uhr nach Anspruch 2, **dadurch gekennzeichnet, dass** auf dem Gestell der Uhr eine erste Rille (22) vorgesehen ist, die konzentrisch zum mittleren Sockel (12) ist und in welcher der Sperrstift (14) umlaufen kann, wenn der mittlere Sockel (12) und das führende Rad (6) drehfest sind, wobei die Länge der ersten Rille (22) derart ausgewählt ist, dass ein erstes Ende (22a) der ersten Rille (22) den ersten Anschlag bildet und dass ein zweites Ende (22b) der ersten Rille (22) den zweiten Anschlag bildet.

4. Uhr nach Anspruch 3, **dadurch gekennzeichnet, dass** der Sperrstift (14) dazu gestaltet ist, das führende Rad (6) zu durchqueren und daraus zu münden, und dadurch, dass das führende Rad (6) eine zweite Rille (24) umfasst, die konzentrisch zur ersten Rille (22) ist und mit ihr übereinanderliegt, und in welcher der Sperrstift (14) umlaufen kann, wenn das führende Rad (6) drehbar von dem mittleren Sockel (12) getrennt ist.

5. Uhr nach Anspruch 4, **dadurch gekennzeichnet, dass** die Länge der zweiten Rille (24) derart ausgewählt ist, dass der Sperrstift (14) in dem Moment, in dem der mögliche Mindestwert der Gangreserve erreicht wird, gegen ein erstes Ende (24a) der zweiten Rille (24), und in dem Moment, in dem der mögliche Höchstwert der Gangreserve erreicht wird, gegen ein zweites Ende (24b) der zweiten Rille (24) anschlägt.

6. Uhr nach einem der vorhergehenden Ansprüche, **dadurch gekennzeichnet, dass** der mittlere Sockel (12) Abmessungen aufweist, die kleiner sind als diejenigen des führenden Rades (6).

7. Uhr nach einem der vorhergehenden Ansprüche, **dadurch gekennzeichnet, dass** der mittlere Sockel (12) einteilig mit dem elastischen Kopplungselement (16) ist.

8. Uhr nach einem der vorhergehenden Ansprüche, **dadurch gekennzeichnet, dass** das zweite Ende (16b) des elastischen Kopplungselements (16) an der äußeren Peripherie des führenden Rades (6) befestigt ist.

9. Uhr nach einem der vorhergehenden Ansprüche, **dadurch gekennzeichnet, dass** das führende Rad (6) kinematisch mit der Energiequelle verbunden ist, um bei der Spannung der Energiequelle in einer ersten Richtung und bei der Entspannung der Energiequelle in einer zweiten Richtung drehbeweglich zu sein.

10. Uhr nach einem der vorhergehenden Ansprüche, **dadurch gekennzeichnet, dass** das elastische Kopplungselement (16) eine Feder, vorzugsweise eine Spiralfeder, ist.

11. Uhr nach einem der vorhergehenden Ansprüche, **dadurch gekennzeichnet, dass** das Anzeigeorgan (2) Teilungen umfasst, gemäß denen die angezeigte Mindestteilung dem bestimmten Mindestwert entspricht und die angezeigte Höchstteilung dem bestimmten Höchstwert entspricht.

12. Uhr nach einem der Ansprüche 1 bis 10, **dadurch gekennzeichnet, dass** das Anzeigeorgan (2) Teilungen umfasst, die derart in Bezug auf den tatsächlichen Wert der Gangreserve verschoben sind, dass die angezeigte Mindestteilung "0" ist, wenn die tatsächlichen Werte der Gangreserve kleiner oder gleich dem bestimmten Mindestwert sind, und die angezeigte Höchstteilung gleich dem bestimmten Höchstwert minus dem bestimmten Mindestwert ist, wenn die tatsächlichen Werte der Gangreserve größer oder gleich dem bestimmten Höchstwert sind.

## Claims

1. Timepiece comprising a device (1) for displaying the power reserve of a power source of the timepiece, comprising a first element formed by a member (2) for displaying the values of said power reserve and a second element formed by an index (4) arranged to indicate on the display member (2) a value of said power reserve, one of the first and second elements being fixed and the other being mobile in rotation, said power reserve being able to vary between a possible minimum value and a possible maximum value, the display device (1) comprising a driving wheel (6) arranged to receive a value of the power reserve, a central base (12) mounted to rotate freely and concentrically on the driving wheel (6), said central base (12) bearing the first or second element which is mobile in rotation, and an elastic coupling element (16), a first end (16a) of which is fixed relative to the central base (12) and a second end (16b) of which is fixed relative to the driving wheel (6), **characterised in that** the elastic coupling element (16) is arranged to connect said driving wheel (6) and said central base (12) for conjoint rotation only when the power reserve varies within a range defined by a determined minimum value and a determined maximum value which are between the possible minimum value and the possible maximum value, and to uncouple the driving wheel (6) from the central base (12) when the power reserve is outside said range.

2. Timepiece as claimed in claim 1, **characterised in that** the central base (12) bears a pin (14) and **in that**, on a frame of the timepiece, there is provided a first banking and a second banking, said first banking and second banking being arranged so that, when the central base (12) and the driving wheel (6) are connected for conjoint rotation, the pin (14) abuts against said first banking when the determined minimum value is reached and abuts against said second banking when the determined maximum value is reached.

3. Timepiece as claimed in claim 2, **characterised in that**, on the frame of the timepiece, there is provided a first slot (22) concentric with the central base (12) and in which said pin (14) can run when the central base (12) and the driving wheel (6) are connected for conjoint rotation, the length of said first slot (22) being selected so that a first end (22a) of the first slot (22) forms the first banking and that a second end (22b) of the first slot (22) forms the second banking.

4. Timepiece as claimed in claim 3, **characterised in that** said pin (14) is arranged to traverse and emerge from the driving wheel (6), and **in that** the driving wheel (6) comprises a second slot (24) concentric with, and superimposed on, the first slot (22), and in which said pin (14) can run when the driving wheel (6) is uncoupled in rotation from the central base (12).

5. Timepiece as claimed in claim 4, **characterised in that** the length of the second slot (24) is selected so that the pin (14) abuts against a first end (24a) of the second slot (24) when the possible minimum value of the power reserve is reached and against a second end (24b) of the second slot (24) when the possible maximum value of the power reserve is reached.

6. Timepiece as claimed in any one of the preceding claims, **characterised in that** the central base (12) has dimensions smaller than those of said driving wheel (6).

7. Timepiece as claimed in any one of the preceding claims, **characterised in that** the central base (12) forms one piece with the elastic coupling element (16).

8. Timepiece as claimed in any one of the preceding claims, **characterised in that** the second end (16b) of the elastic coupling element (16) is fixed to the outer periphery of the driving wheel (6).

9. Timepiece as claimed in any one of the preceding claims, **characterised in that** the driving wheel (6) is kinematically connected to said power source so as to be mobile in rotation in a first direction during winding of the power source and in a second direction during letting down of the power source.

10. Timepiece as claimed in any one of the preceding claims, **characterised in that** the elastic coupling element (16) is a spring, preferably a spiral spring.

11. Timepiece as claimed in any one of the preceding claims, **characterised in that** the display member (2) comprises graduations, according to which the minimum graduation displayed corresponds to the determined minimum value and the maximum graduation displayed corresponds to the determined maximum value.

12. Timepiece as claimed in any one of claims 1 to 10, **characterised in that** the display member (2) comprises graduations which are offset with respect to the actual value of the power reserve so that the minimum graduation displayed is "0" when the actual values of the power reserve are less than, or equal to, the determined minimum value and the maximum graduation displayed is equal to the determined maximum value minus the determined minimum value when the actual values of the power reserve are greater than, or equal to, the determined maximum value.
